# EUROPÄISCHE PATENTSCHRIFT

(11) **EP 3 418 471 B1**
(45) Veröffentlichungstag und Bekanntmachung des Hinweises auf die Patenterteilung: **22.04.2020**
(21) Anmeldenummer: 18179565.9
(22) Anmeldetag: 25.06.2018
(51) Int. Cl.: E04F 11/18

(54) **ABDECKUNG FÜR EINE GLASGELÄNDERVORRICHTUNG**
COVER FOR A GLASS RAILING DEVICE
REVÊTEMENT POUR UN DISPOSITIF GARDE-CORPS EN VERRE

(30) Priorität: 23.06.2017 DE 102017113962; 22.12.2017 DE 102017131240
(43) Veröffentlichungstag der Anmeldung: 26.12.2018
(73) Patentinhaber: Croso International GmbH, 59757 Arnsberg (DE)
(72) Erfinder: Cronenberg, Carl-Julius, 59757 Arnsberg (DE); Terrey, Olaf, 59757 Arnsberg (DE)
(74) Vertreter: Schäperklaus, Jochen

(56) Entgegenhaltungen:
- EP-A1- 0 789 114
- EP-A1- 2 787 143
- EP-A2- 0 828 037
- DE-B3- 10 338 816

## Beschreibung

Die vorliegende Erfindung betrifft eine Abdeckung für eine Glasgeländervorrichtung gemäß dem Oberbegriff des Anspruchs 1 sowie eine Glasgeländervorrichtung mit einer derartigen Abdeckung.

Regenwasser und sogar Schnee können erhebliche Wasseransammlungen auf Terrassen oder Balkonen hervorrufen, die zu feuchtigkeitsbedingten Folgeschäden an der Bausubstanz führen können. Häufig sind Terrassen oder Balkone mit Glasgeländervorrichtungen versehen.

Eine Abdeckung der eingangs genannten Art ist aus der DE 103 38 816 B3 bekannt. Die darin beschriebene Abdeckung dient als Blende für eine Halterung, die eine Glasscheibe einer Glasgeländervorrichtung abstützt. Die Abdeckung umfasst einen ersten Schenkel, der sich im eingebauten Zustand weitgehend vertikal erstreckt und Teile der Glasgeländervorrichtung nach außen abdecken kann, sowie einen zweiten Schenkel, der sich im eingebauten Zustand von der Unterseite des ersten Schenkels nach innen in Richtung auf die Glasgeländervorrichtung erstreckt. Das äußere und das innere Ende des zweiten Schenkels bilden jeweils eine Kante, von der Wasser nach unten tropfen kann.

Eine weitere Abdeckung für eine Geländervorrichtung ist aus der EP 0 789 114 A1 bekannt. Die darin beschriebene Abdeckung weist in ihrem unteren Bereich eine Wannenform auf und dient als Regenrinne für aus der Geländervorrichtung nach unten getropftes Wasser.

Aus der EP 0 828 037 A2 ist ein Abdeckprofil für mit Fliesen belegte Balkone oder Terrassen bekannt. Dieses Abdeckprofil ist ein fest in den Aufbau eines Balkons oder einer Terrasse integriertes Teil, das einen oberen vertikalen Abschnitt, einen sich daran unten anschließenden nach innen ragenden horizontalen Abschnitt sowie einen von dem horizontalen Abschnitt nach unten ragenden Abschnitt aufweist. Der obere vertikale Abschnitt fasst zusammen mit dem äußeren Teil des horizontalen Abschnitts die Randfliesen des Balkons oder der Terrasse wasserdicht ein. Der äußere Teil des horizontalen Abschnitts weist an seiner Unterseite zwei Tropfkanten auf, zwischen denen in regelmäßigen Abständen Löcher für das Ablaufen von Wasser angeordnet sind. Der innere Teil des horizontalen Abschnitts ragt in eine Schicht des Aufbaus des Balkons oder der Terrasse hinein, wodurch die Integration in den Aufbau des Balkons oder der Terrasse realisiert wird. Der von dem horizontalen Abschnitt nach unten ragende Abschnitt dient als Abdeckung und liegt an dem unteren Teil des Balkons oder der Terrasse an.

Das der vorliegenden Erfindung zugrunde liegende Problem ist die Schaffung einer Abdeckung der eingangs genannten Art, die feuchtigkeitsbedingte Folgeschäden vermindern kann. Weiterhin soll eine Glasgeländervorrichtung mit einer derartigen Abdeckung angegeben werden.

Dies wird erfindungsgemäß durch eine Abdeckung der eingangs genannten Art mit den kennzeichnenden Merkmalen des Anspruchs 1 sowie durch eine Glasgeländervorrichtung mit den Merkmalen des Anspruchs 11 erreicht. Die Unteransprüche betreffen bevorzugte Ausgestaltungen der Erfindung.

Gemäß Anspruch 1 ist vorgesehen, dass die erste Tropfkante an einem ersten Vorsprung und die zweite Tropfkante an einem zweiten Vorsprung ausgebildet sind, wobei die beiden Vorsprüngen an der im eingebauten Zustand unteren Seite der Abdeckung angeordnet sind, wobei die beiden Vorsprünge, in der Richtung, in der sich der zweite Schenkel von dem ersten Schenkel weg erstreckt, zueinander beabstandet sind, und wobei der Zwischenraum zwischen den beiden Vorsprüngen so groß ist, dass im Bereich dieses Zwischenraums in dem zweiten Schenkel mindestens ein Loch für den Ablauf von Wasser angeordnet werden kann. Die beiden Tropfkanten können einerseits auf der Außenseite des ersten, insbesondere vertikalen, Schenkels befindliches Wasser, beispielsweise vom Glas und an der Außenseite herablaufendes Wasser, sowie andererseits in dem Inneren des Glasgeländervorrichtung befindliches Wasser nach unten ableiten. Dabei können Adhäsionskräfte aufgrund der Tropfkanten das Wasser nicht an die Fassade leiten. Die innere, zur Fassade gewandte Tropfkante kann Wasser, das durch Dichtungen, Stöße oder sonstige Schwach- oder Fehlstellen in das Innere der Glasgeländervorrichtung gelangt, ableiten. Gleichermaßen kann die äußere, vorzugsweise abdeckbündige Tropfkante Schlagregen, der auf Glas- oder Abdeckungsteile gelangt und an diesen herunter fließt, zuverlässig vor der Fassade nach unten abführen. Bei dem mindestens einen Loch kann es sich um ein Langloch oder mehrere Langlöcher oder um eine Bohrung oder mehrere Bohrungen handeln. Durch im Bereich dieses Zwischenraums angeordnete Löcher fließt das im Inneren der Glasgeländervorrichtung angesammelte Wasser und wird zuverlässig von der Tropfkante vor der Fassade abgeleitet.

Die gezielte Ableitung von Regen-, Tau- und Kondenswasser führt zur Vermeidung von Staunässe und eindringender Feuchtigkeit in den Baukörper.

Es kann vorgesehen sein, dass die beiden Vorsprüngen von der Unterseite des zweiten Schenkels nach unten ragen.

Es besteht die Möglichkeit, dass die zweite Tropfkante an der dem ersten Vorsprung zugewandten Seite des zweiten Vorsprungs angeordnet ist. Sie ist damit negativ ausgeführt und kann wirkungsvoll verhindern, dass Adhäsionskräfte das Wasser an die Fassade leiten.

Es besteht die Möglichkeit, dass im Bereich des Zwischenraums zwischen den beiden Tropfkanten, insbesondere zwischen den beiden Vorsprüngen, in dem zweiten Schenkel ein Loch, vorzugsweise ein Langloch angeordnet ist. Dies kann insbesondere herstellerseitig eingebracht werden.

Alternativ oder zusätzlich kann vorgesehen sein, dass im Bereich des Zwischenraums zwischen den beiden Tropfkanten, insbesondere zwischen den beiden Vorsprüngen, an der Unterseite des zweiten Schenkels eine Körnungsnut für die Einbringung von Bohrungen angeordnet ist. Auf diese Weise wird dem Monteur vor Ort die Einbringung von entsprechenden Löchern erleichtert.

Es besteht die Möglichkeit, dass die Oberseite des zweiten Schenkels im eingebauten Zustand ein Gefälle in Richtung auf den ersten Schenkel aufweist, insbesondere wobei der zweite Schenkel einen keilförmigen Querschnitt aufweist, bei dem ein von dem ersten Schenkel weiter entfernter Bereich eine Dicke aufweist, die größer als die Dicke eines näher an dem ersten Schenkel angeordneten Bereichs ist. Insbesondere entsteht also an dem ersten Schenkel ein Gefälle von der Montageseite beziehungsweise von der Wand oder Fassade weg. Durch dieses Gefälle der Abdeckung wird das aus der Glasgeländervorrichtung herauslaufende Wasser von der Wand oder Fassade ferngehalten. Vielmehr wird es durch das Gefälle wirksam zu den Löchern oder Bohrungen geleitet.

Es kann vorgesehen sein, dass die Abdeckung Anbringungsmittel für die Anbringung an einer Glasgeländervorrichtung umfasst. Diese können insbesondere so ausgebildet sein, dass eine Anbringung der Abdeckung einfach durchführbar ist.

Es besteht die Möglichkeit, dass die Anbringungsmittel so gestaltet sind, dass ein Einhängen eines Teils der Abdeckung an einer Glasgeländervorrichtung ermöglicht wird, wobei das einhängbare Teil insbesondere ein hakenähnliches oberes Ende der Abdeckung ist.

Es kann vorgesehen sein, dass die Anbringungsmittel so gestaltet sind, dass der zweite Schenkel der Abdeckung unter einem Teil einer Glasgeländervorrichtung positioniert und an diesem festgelegt werden kann, insbesondere durch eine Schraubverbindung festgelegt werden kann, wobei vorzugsweise in dem zweiten Schenkel der Abdeckung Gewindebohrungen für die Herstellung einer Schraubverbindung vorgesehen sind.

Es besteht die Möglichkeit, dass die Anbringungsmittel so gestaltet sind, dass der zweite Schenkel der Abdeckung nach dem Einhängen eines Teils der Abdeckung an einer Glasgeländervorrichtung unter das Teil einer Glasgeländervorrichtung verschwenkt werden kann, an dem es festgelegt werden kann.

Gemäß Anspruch 11 ist vorgesehen, dass die Glasgeländervorrichtung eine erfindungsgemäße Abdeckung umfasst. Die Glasgeländervorrichtung kann insbesondere eine sogenannte Ganzglasgeländervorrichtung sein.

Es kann vorgesehen sein, dass die Glasgeländervorrichtung eine Haltestruktur für das Einhängen eines Teils der Abdeckung umfasst, wobei die Haltestruktur insbesondere der obere äußere Rand eines Bodenprofils der Glasgeländervorrichtung ist.

Es besteht die Möglichkeit, dass die Glasgeländervorrichtung ein Bodenprofil und/oder ein Unterbauprofil umfasst, wobei der zweite Schenkel der Abdeckung unter die Unterseite des Bodenprofils oder unter die Unterseite des Unterbauprofils ragen kann und daran befestigt werden kann.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine Seitenansicht einer ersten Ausführungsform einer erfindungsgemäßen Abdeckung;
- Fig. 2: eine perspektivische Ansicht eines Abschnitts der Abdeckung gemäß Fig. 1;
- Fig. 3: ein Detail gemäß dem Pfeil III in Fig. 1;
- Fig. 4: eine Seitenansicht einer zweiten Ausführungsform einer erfindungsgemäßen Abdeckung;
- Fig. 5: eine perspektivische Ansicht eines Abschnitts der Abdeckung gemäß Fig. 4;
- Fig. 6: ein Detail gemäß dem Pfeil VI in Fig. 4;
- Fig. 7: eine teilweise geschnittene perspektivische Ansicht eines Abschnitts einer erfindungsgemäßen Glasgeländervorrichtung mit einer erfindungsgemäßen Abdeckung;
- Fig. 8: einen Querschnitt durch eine erste Ausführungsform einer erfindungsgemäßen Glasgeländervorrichtung mit einer Abdeckung gemäß Fig. 1;
- Fig. 9: einen Querschnitt durch eine zweite Ausführungsform einer erfindungsgemäßen Glasgeländervorrichtung mit einer Abdeckung gemäß Fig. 2.

In den Figuren sind gleiche oder funktional gleiche Teile mit gleichen Bezugszeichen versehen.

Die abgebildeten Ausführungsformen einer Abdeckung 1 können aus Metall, beispielsweise aus Aluminium bestehen. Insbesondere kann es sich bei den Abdeckungen um Profile, insbesondere um Aluminiumprofile handeln. Die Abdeckung 1 kann sich in Profillängsrichtung beziehungsweise in die Zeichenebene der Fig. 1 und Fig. 4 hinein mit weitgehend unverändertem Querschnitt erstrecken.

Die abgebildeten Ausführungsformen einer Abdeckung 1 sind im Wesentlichen L-förmig ausgebildet und umfassen einen ersten, im eingebauten Zustand vertikalen Schenkel 2 sowie einen zweiten, im eingebauten horizontalen Schenkel 3. Der zweite Schenkel 3 erstreckt sich von dem unteren Bereich des ersten Schenkels 2 senkrecht weg, insbesondere nach rechts in Fig. 1 und Fig. 3 beziehungsweise Fig. 4 und Fig. 6.

Die Abdeckung 1 umfasst einen ersten Vorsprung 4 und einen zweiten Vorsprung 5, die sich von dem zweiten Schenkel 3 nach unten erstrecken (siehe Fig. 3 und Fig. 6). Der erste Vorsprung 4 stellt die Verlängerung des ersten Schenkels 2 unter das Niveau des zweiten Schenkels 3 dar. Der zweite Vorsprung 5 erstreckt sich in horizontaler Richtung beabstandet zu dem ersten Vorsprung 4 nach unten, so dass zwischen den Vorsprüngen 4, 5 ein Zwischenraum 6 ausgebildet ist.

An der Unterseite des ersten Vorsprungs 4 ist eine erste Tropfkante 7 ausgebildet, von der Wasser nach unten tropfen kann, das im eingebauten Zustand an der äußeren Seite beziehungsweise in Fig. 1 linken Seite nach unten läuft. An der Unterseite des zweiten Vorsprungs 5 ist eine zweite Tropfkante 8 ausgebildet, von der Wasser nach unten tropfen kann, das sich im eingebauten Zustand im Inneren der Glasgeländervorrichtung angesammelt hat. Die zweite Tropfkante 8 ist dabei auf der in Fig. 3 und Fig. 6 linken Unterseite des zweiten Vorsprungs 5 angeordnet.

Im Bereich des Zwischenraums 6 zwischen den beiden Vorsprüngen 4, 5 kann in dem zweiten Schenkel 3 ein Loch, beispielsweise ein Langloch 9 (siehe Fig. 7) angeordnet sein, durch das Wasser 10 zu der Unterseite des zweiten Schenkels 3 gelangen kann, das sich im eingebauten Zustand im Inneren der Glasgeländervorrichtung angesammelt hat.

Dieses Loch 9 beziehungsweise eine Mehrzahl dieser Löcher können werksseitig in dem zweiten Schenkel 3 angeordnet werden. Es besteht aber auch die Möglichkeit, dass während der Montage vor Ort entsprechende Löcher in den zweiten Schenkel 3 eingebracht werden. Um dies zu vereinfachen, ist an der Unterseite des zweiten Schenkels 3 eine Körnungsnut 11 für die Einbringung von Bohrungen angeordnet.

Der zweite Schenkel 3 ist zumindest abschnittsweise keilförmig ausgebildet, so dass insbesondere in dem Bereich des Zwischenraums 6 die Dicke di kleiner ist als die Dicke d₂ in einem näher an dem in Fig. 3 und Fig. 6 rechten Rand beziehungsweise als in einem näher an dem wandseitigen oder fassadenseitigen Rand angeordneten Bereich. Aufgrund dieser Gestaltung weist der zweite Schenkel 3 im eingebauten Zustand ein nach außen geneigtes Gefälle auf seiner Oberseite auf, so dass auf ihm befindliches Wasser zu den Löchern geführt wird.

Die Abdeckung 1 umfasst weiterhin Anbringungsmittel für die Anbringung an einer Glasgeländervorrichtung. Es sind dies einerseits ein hakenähnliches oberes Ende 12 der Abdeckung 1, das während der Montage von oben auf eine geeignete Haltestruktur 13 der Glasgeländervorrichtung aufgebracht werden kann (siehe Fig. 8 und Fig. 9). Andererseits ist auf der Oberseite des zweiten Schenkels 3 ein sich in Längsrichtung der Abdeckung 1 erstreckender Vorsprung 14 angeordnet, in dem beabstandet zueinander Gewindebohrungen 15 vorgesehen sind (siehe Fig. 2, Fig. 3, Fig. 5 und Fig. 6). Durch die Gewindebohrungen 15 können nicht abgebildete Schrauben zur Befestigung der Abdeckung 1 an der Glasgeländervorrichtung hindurchgeführt werden.

Bei der Ausführungsform gemäß den Fig. 1 bis Fig. 3 ist der Vorsprung 14 mit den Gewindebohrungen 15 in dem Zwischenraum 6 vorgesehen. Bei der Ausführungsform gemäß den Fig. 4 bis Fig. 6 ist der Vorsprung 14 mit den Gewindebohrungen 15 am rechten Rand beziehungsweise an dem wandseitigen oder fassadenseitigen Rand des zweiten Schenkels 3 vorgesehen.

Es besteht alternativ oder zusätzlich die Möglichkeit, die Abdeckung 1 mit anderen Mitteln, beispielsweise mit einem doppelseitigen Klebeband oder dergleichen zu fixieren beziehungsweise an der Glasgeländervorrichtung anzubringen.

Die abgebildeten Ausführungsformen der Glasgeländervorrichtung sind insbesondere als sogenannte Ganzglasgeländervorrichtung ausgebildet. Fig. 8 zeigt eine Ausführungsform einer Glasgeländervorrichtung 16, die bauseits an einem Stahlwinkel 17 befestigt ist. Die Glasgeländervorrichtung 16 umfasst Glasbauteile 18 und ein U-förmiges Bodenprofil 19, in das die Glasbauteile 18 mit ihrer Unterseite hineinragen. Das Bodenprofil 19 ist an dem Stahlwinkel 17 angeschraubt.

Als Haltestruktur 13 für das Einhängen des hakenähnlichen oberen Endes 12 der Abdeckung 1 dient der obere äußere Rand des Bodenprofils 19. Nach dem Einhängen des hakenähnlichen oberen Endes 12 der Abdeckung 1 wird die Abdeckung 1 so verschwenkt, dass der zweite Schenkel 3 unter der Unterseite des Bodenprofils 19 angeordnet ist. Durch Anziehen der durch die Gewindebohrungen 15 hindurchragenden Schrauben wird der zweite Schenkel 3 an der Unterseite des Bodenprofils 19 festgelegt.

Fig. 9 zeigt eine Ausführungsform einer Glasgeländervorrichtung 16, die bauseits an einem Betonelement 20 befestigt ist. Die Glasgeländervorrichtung 16 umfasst zusätzlich zu den Glasbauteilen 18 und dem U-förmigen Bodenprofil 19 ein sich an dieses unten anschließendes Unterbauprofil 21. Das Unterbauprofil 21 ist an dem Betonelement 20 angeschraubt. Das Bodenprofil 19 und das Unterbauprofil 21 sind ebenfalls miteinander verschraubt.

Bei der Ausführungsform gemäß Fig. 9 wird die in den Fig. 4 bis Fig. 6 abgebildete Ausführungsform der Abdeckung 1 verwendet, die insbesondere auch einen in vertikaler Richtung ausgedehnteren ersten Schenkel 2 aufweist. Als Haltestruktur 13 für das Einhängen des hakenähnlichen oberen Endes 12 der Abdeckung 1 dient wie bei Ausführungsform gemäß Fig. 8 der obere äußere Rand des Bodenprofils 19.

Nach dem Einhängen des hakenähnlichen oberen Endes 12 der Abdeckung 1 wird die Abdeckung 1 so verschwenkt, dass der zweite Schenkel 3 unter der Unterseite des Unterbauprofils 21 angeordnet ist. Durch Anziehen der durch die Gewindebohrungen 15 hindurchragenden Schrauben wird der zweite Schenkel 3 an der Unterseite des Unterbauprofil 21 festgelegt. Diese Festlegung geschieht dabei im Bereich des betonseitigen Randes des Unterbauprofils 21.

Fig. 7 zeigt beispielhaft, wie aus Profilstößen des Unterbauprofils 21 herauslaufendes Wasser 10 auf die Oberseite des zweiten Schenkels 3 der Abdeckung tropft und auf dieser aufgrund des Gefälles zu dem Langloch 9 oder einer vergleichbaren Bohrung beziehungsweise den Langlöchern 9 oder vergleichbaren Bohrungen geführt wird. An der Unterseite des zweiten Schenkels 3 kann dieses Wasser 10 zu dem zweiten Vorsprung 5 laufen und von der zweiten Tropfkante 8 nach unten abtropfen. Es besteht durchaus die Möglichkeit, die Profilstöße bewusst so anzuordnen, dass sie der Entwässerung dienen können.

In das Bodenprofil 19 und/oder das Unterbauprofil 21 können weitere Löcher eingebracht werden, die ein Ablaufen des in den Profilen befindlichen Wassers auf die Oberseite des zweiten Schenkels 3 ermöglichen. Alternativ oder zusätzlich können auch gezielt gesetzte Stöße zwischen den Bodenprofilen 19 und/oder den zwischen den Unterbauprofilen 21 vorgesehen werden, die ein Ablaufen des in den Profilen befindlichen Wassers auf die Oberseite des zweiten Schenkels 3 ermöglichen.

## Patentansprüche

1. Abdeckung (1) für eine Glasgeländervorrichtung (16), umfassend
- einen ersten Schenkel (2), der sich im eingebauten Zustand weitgehend vertikal erstreckt und Teile der Glasgeländervorrichtung (16) nach außen abdecken kann,
- einen zweiten Schenkel (3), der sich im eingebauten Zustand von der Unterseite des ersten Schenkels (2) weg erstreckt, insbesondere in Richtung auf die Glasgeländervorrichtung (16) oder eine Wand oder Fassade,
- eine erste Tropfkante (7) und eine zweite Tropfkante (8), die an der im eingebauten Zustand unteren Seite der Abdeckung (1) angeordnet sind,
**dadurch gekennzeichnet, dass** die erste Tropfkante (7) an einem ersten Vorsprung (4) und die zweite Tropfkante (8) an einem zweiten Vorsprung (5) ausgebildet sind, wobei die beiden Vorsprüngen (4, 5) an der im eingebauten Zustand unteren Seite der Abdeckung (1) angeordnet sind, wobei die beiden Vorsprünge (4, 5), in der Richtung, in der sich der zweite Schenkel (3) von dem ersten Schenkel (2) weg erstreckt, zueinander beabstandet sind, und wobei der Zwischenraum (6) zwischen den beiden Vorsprüngen (4, 5) so groß ist, dass im Bereich dieses Zwischenraums (6) in dem zweiten Schenkel (3) mindestens ein Loch für den Ablauf von Wasser (10) angeordnet werden kann.

2. Abdeckung (1) nach Anspruch 1, **dadurch gekennzeichnet, dass** die beiden Vorsprüngen (4, 5) von der Unterseite des zweiten Schenkels (3) nach unten ragen.

3. Abdeckung (1) nach einem der Ansprüche 1 oder 2, **dadurch gekennzeichnet, dass** im Bereich des Zwischenraums (6) zwischen den beiden Tropfkanten (7, 8), insbesondere zwischen den beiden Vorsprüngen (4, 5), in dem zweiten Schenkel (3) ein Loch, vorzugsweise ein Langloch (9) angeordnet ist.

4. Abdeckung (1) nach einem der Ansprüche 1 bis 3, **dadurch gekennzeichnet, dass** im Bereich des Zwischenraums (6) zwischen den beiden Tropfkanten (7, 8), insbesondere zwischen den beiden Vorsprüngen (4, 5), an der Unterseite des zweiten Schenkels (3) eine Körnungsnut (11) für die Einbringung von Bohrungen angeordnet ist.

5. Abdeckung (1) nach einem der Ansprüche 1 bis 4, **dadurch gekennzeichnet, dass** die zweite Tropfkante (8) an der dem ersten Vorsprung (4) zugewandten Seite des zweiten Vorsprungs (5) angeordnet ist.

6. Abdeckung (1) nach einem der Ansprüche 1 bis 5, **dadurch gekennzeichnet, dass** die Oberseite des zweiten Schenkels (3) im eingebauten Zustand ein Gefälle in Richtung auf den ersten Schenkel (2) aufweist, insbesondere wobei der zweite Schenkel (3) einen keilförmigen Querschnitt aufweist, bei dem ein von dem ersten Schenkel (2) weiter entfernter Bereich eine Dicke (d₂) aufweist, die größer als die Dicke (d₁) eines näher an dem ersten Schenkel (2) angeordneten Bereichs ist.

7. Abdeckung (1) nach einem der Ansprüche 1 bis 6, **dadurch gekennzeichnet, dass** die Abdeckung (1) Anbringungsmittel für die Anbringung an einer Glasgeländervorrichtung (16) umfasst.

8. Abdeckung (1) nach Anspruch 7, **dadurch gekennzeichnet, dass** die Anbringungsmittel so gestaltet sind, dass ein Einhängen eines Teils der Abdeckung (1) an einer Glasgeländervorrichtung (16) ermöglicht wird, wobei das einhängbare Teil insbesondere ein hakenähnliches oberes Ende (12) der Abdeckung (1) ist.

9. Abdeckung (1) nach einem der Ansprüche 7 oder 8, **dadurch gekennzeichnet, dass** die Anbringungsmittel so gestaltet sind, dass der zweite Schenkel (3) der Abdeckung (1) unter einem Teil einer Glasgeländervorrichtung (16) positioniert und an diesem festgelegt werden kann, insbesondere durch eine Schraubverbindung festgelegt werden kann, wobei vorzugsweise in dem zweiten Schenkel (3) der Abdeckung (1) Gewindebohrungen (15) für die Herstellung einer Schraubverbindung vorgesehen sind.

10. Abdeckung (1) nach Anspruch 9, **dadurch gekennzeichnet, dass** die Anbringungsmittel so gestaltet sind, dass der zweite Schenkel (3) der Abdeckung (1) nach dem Einhängen eines Teils der Abdeckung (1) an einer Glasgeländervorrichtung (16) unter das Teil einer Glasgeländervorrichtung (16) verschwenkt werden kann, an dem es festgelegt werden kann.

11. Glasgeländervorrichtung (16), umfassend eine Abdeckung (1) nach einem der Ansprüche 1 bis 10.

12. Glasgeländervorrichtung (16) nach Anspruch 11, **dadurch gekennzeichnet, dass** die Glasgeländervorrichtung (16) eine Haltestruktur (13) für das Einhängen eines Teils der Abdeckung (1) umfasst, wobei die Haltestruktur (13) insbesondere der obere äußere Rand eines Bodenprofils (19) der Glasgeländervorrichtung (16) ist.

13. Glasgeländervorrichtung (16) nach einem der Ansprüche 11 oder 12, **dadurch gekennzeichnet, dass** die Glasgeländervorrichtung (16) ein Bodenprofil (19) und/oder ein Unterbauprofil (21) umfasst, wobei der zweite Schenkel (3) der Abdeckung (1) unter die Unterseite des Bodenprofils (19) oder unter die Unterseite des Unterbauprofils (21) ragen kann und daran befestigt werden kann.

## Claims

1. Cover (1) for a glass railing assembly (16), comprising
- a first leg (2) which, when installed, extends substantially vertically and can cover parts of the glass railing assembly (16) to the outside,
- a second leg (3) which in the installed state extends away from the underside of the first leg (2), in particular towards the glass railing assembly (16) or a wall or facade,
- a first dripping edge (7) and a second dripping edge (8), which are arranged on the lower side of the cover (1) in the installed state,
**characterized in that** the first dripping edge (7) is formed on a first protrusion (4) and the second dripping edge (8) is formed on a second protrusion (5), the two protrusions (4, 5) being arranged on the side of the cover (1) which is lower in the installed state, wherein the two protrusions (4, 5), in the direction in which the second leg (3) extends away from the first leg (2) are spaced apart from one another, and wherein the gap (6) between the two projections (4, 5) is so large that at least one hole for the discharge of water (10) can be arranged in the second leg (3) in the area of this gap (6).

2. Cover (1) according to claim 1, **characterized in that** the two projections (4, 5) project downwards from the underside of the second leg (3).

3. Cover (1) according to one of claims 1 or 2, **characterized in that** in the region of the intermediate space (6) between the two dripping edges (7, 8), in particular between the two projections (4, 5), a hole, preferably a slit (9), is arranged in the second leg (3).

4. Cover (1) according to one of claims 1 to 3, **characterized in that** in the region of the intermediate space (6) between the two dripping edges (7, 8), in particular between the two projections (4, 5), on the underside of the second leg (3) a centre punched groove (11) for the insertion of holes is arranged.

5. Cover (1) according to one of claims 1 to 4, **characterized in that** the second dripping edge (8) is arranged on the side of the second projection (5) facing the first projection (4).

6. Cover (1) according to one of claims 1 to 5, **characterized in that** the upper side of the second leg (3) in the installed state has a slope in the direction of the first leg (2), in particular wherein the second leg (3) has a wedge-shaped cross-section, in which a region further away from the first leg (2) has a thickness (d₂) which is greater than the thickness (d₁) of a region arranged closer to the first leg (2).

7. Cover (1) according to any one of claims 1 to 6, **characterized in that** the cover (1) comprises attachment means for attachment to a glass railing assembly (16).

8. A cover (1) according to claim 7, **characterized in that** the attachment means are designed to enable a part of the cover (1) to be hooked onto a glass railing assembly (16), wherein the hooking part is in particular a hook-like upper end (12) of the cover (1).

9. Cover (1) according to one of claims 7 or 8, **characterized in that** the mounting means are designed in such a way that the second leg (3) of the cover (1) can be positioned under a part of a glass railing assembly (16) and can be fixed thereto, in particular by a screw connection, wherein preferably in the second leg (3) of the cover (1) threaded holes (15) are provided for making a screw connection.

10. A cover (1) according to claim 9, **characterized in that** the attachment means are designed such that the second leg (3) of the cover (1), after a part of the cover (1) has been attached to a glass railing assembly (16), can be pivoted under the part of a glass railing assembly (16) to which it can be attached.

11. A glass railing assembly (16) comprising a cover (1) according to any one of claims 1 to 10.

12. Glass railing assembly (16) according to claim 11, **characterized in that** the glass railing assembly (16) comprises a holding structure (13) for suspending a part of the cover (1), wherein the holding structure (13) is in particular the upper outer edge of a bottom profile (19) of the glass railing assembly (16).

13. Glass railing assembly (16) according to one of claims 11 or 12, **characterized in that** the glass railing assembly (16) comprises a base profile (19) and/or a substructure profile (21), wherein the second leg (3) of the cover (1) can project under the underside of the base profile (19) or under the underside of the substructure profile (21) and can be attached thereto.

## Revendications

1. Revêtement (1) pour un dispositif garde-corps en verre (16), comprenant
- un premier montant (2) qui s'étend largement verticalement à l'état installé et peut recouvrir des parties du dispositif garde-corps (16) vers l'extérieur,
- un second montant (3) qui s'éloigne du côté inférieur du premier montant (2) à l'état installé, en particulier en direction du dispositif garde-corps (16) ou d'une paroi ou d'une façade,
- un premier bord d'égouttage (7) et un second bord d'égouttage (8) qui sont aménagés au niveau du côté inférieur du revêtement (1) à l'état installé,
**caractérisé en ce que** le premier bord d'égouttage (7) est formé au niveau d'une première proéminence (4) et le second bord d'égouttage (8) est formé au niveau d'une seconde proéminence (5), dans lequel les deux proéminences (4, 5) sont aménagées au niveau du côté inférieur du revêtement (1) à l'état installé, dans lequel les deux proéminences (4, 5) dans la direction dans laquelle le second montant (3) s'éloigne du premier montant (2), sont distantes l'une de l'autre, et dans lequel l'espace intermédiaire (6) entre les deux proéminences (4, 5) a une grandeur telle que dans la zone de cet espace intermédiaire (6) dans le second montant (3) au moins un trou peut être aménagé pour l'écoulement de l'eau (10).

2. Revêtement (1) selon la revendication 1, **caractérisé en ce que**
les deux proéminences (4, 5) dépassent vers le bas du côté inférieur du second montant (3).

3. Revêtement (1) selon l'une quelconque des revendications 1 ou 2, **caractérisé en ce que** dans la zone de l'espace intermédiaire (6) entre les deux bords d'égouttage (7, 8), en particulier entre les deux proéminences (4, 5), dans le second montant (3) est aménagé un trou, de préférence un trou longitudinal (9).

4. Revêtement (1) selon l'une quelconque des revendications 1 à 3, **caractérisé en ce que** dans la zone de l'espace intermédiaire (6) entre les deux bords d'égouttage (7, 8), en particulier entre les deux proéminences (4, 5), au niveau du côté inférieur du second montant (3) est aménagée une rainure grainée (11) pour la réalisation d'alésages.

5. Revêtement (1) selon l'une quelconque des revendications 1 à 4, **caractérisé en ce que** le second bord d'égouttage (8) est aménagé au niveau du côté tourné vers la première proéminence (4) de la seconde proéminence (5).

6. Revêtement (1) selon l'une quelconque des revendications 1 à 5, **caractérisé en ce que** le côté supérieur du second montant (3) présente, à l'état installé, une pente en direction du premier montant (2), en particulier dans lequel le second montant (3) présente une section cunéiforme dans laquelle une zone plus éloignée du premier montant (2) présente une épaisseur (d₂) qui est plus importante que l'épaisseur (d₁) d'une zone aménagée à un niveau plus proche du premier montant (2).

7. Revêtement (1) selon l'une quelconque des revendications 1 à 6, **caractérisé en ce que** le revêtement (1) comprend des moyens d'accrochage pour l'accrochage à un dispositif garde-corps en verre (16).

8. Revêtement (1) selon la revendication 7, **caractérisé en ce que** les moyens d'accrochages sont conçus de telle sorte qu'une suspension d'une partie du revêtement (1) à un dispositif garde-corps en verre (16) est possible, dans lequel la partie pouvant être suspendue est en particulier une extrémité supérieure du revêtement (1) semblable à un crochet (12).

9. Revêtement (1) selon l'une quelconque des revendications 7 ou 8, **caractérisé en ce que** les moyens d'accrochage sont conçus de telle sorte que le second montant (3) du revêtement (1) est positionné sous une partie d'un dispositif garde-corps en verre (16) et peut être fixé à celle-ci, en particulier peut être fixé par une liaison vissée, dans lequel de préférence dans le second montant (3) du revêtement (1) des alésages filetés (15) sont prévus pour la production d'une liaison vissée.

10. Revêtement (1) selon la revendication 9, **caractérisé en ce que** les moyens d'accrochage sont conçus de telle sorte que le second montant (3) du revêtement (1) peut être incliné après la suspension d'une partie du revêtement (1) à un dispositif garde-corps en verre (16) sous la partie d'un dispositif garde-corps en verre à laquelle il peut être fixé.

11. Dispositif garde-corps en verre (16), comprenant un revêtement (1) selon l'une quelconque des revendications 1 à 10.

12. Dispositif garde-corps en verre (16) selon la revendication 11, **caractérisé en ce que** le dispositif garde-corps en verre (16) comprend une structure de maintien (13) pour la suspension d'une partie du revêtement (1), dans lequel la structure de maintien (13) est en particulier le bord extérieur supérieur d'un profilé de sol (19) du dispositif garde-corps en verre (16).

13. Dispositif garde-corps en verre (16) selon l'une quelconque des revendications 11 ou 12, **caractérisé en ce que** le dispositif garde-corps en verre (16) comprend un profilé de sol (19) et/ou un profilé de soubassement (21), dans lequel le second montant (3) du revêtement (1) peut dépasser sous le côté inférieur du profilé de sol (19) ou sous le côté inférieur du profilé de soubassement (21) et peut être fixé à ceux-ci.
